# EUROPÄISCHE PATENTANMELDUNG

(11) **EP 4 649 873 A1**
(43) Veröffentlichungstag der Anmeldung: **19.11.2025**
(21) Anmeldenummer: 25173169.1
(22) Anmeldetag: 29.04.2025
(51) Int. Cl.: A47L 11/40

(54) **BODENREINIGUNGSMASCHINE MIT EINER IN EINE REINIGUNGSPOSITION VORGESPANNTEN REINIGUNGSEINHEIT**

(30) Priorität: 14.05.2024 DE 102024113448
(71) Anmelder: Hako GmbH, 23843 Bad Oldesloe (DE)
(72) Erfinder: Seidel, Jan, 23843 Bad Oldesloe (DE); Austermann, Daniel, 23843 Bad Oldesloe (DE)
(74) Vertreter: Bird & Bird LLP - Hamburg

(57) **Zusammenfassung**

Dargestellt und beschrieben ist eine Bodenreinigungsmaschine (1) mit einem Rahmen (3), einer Reinigungseinheit (7) mit einem Gehäuse (9) und einem gegenüber dem Gehäuse (9) um eine Drehachse (11) drehend angetriebene Reinigungselement (13), einer Schwinge (29), die um eine erste Schwenkachse (31) schwenkbar an dem Rahmen (3) gehaltert ist, wobei das Gehäuse (9) ein erstes Kupplungsteil (37) und ein davon beabstandetes zweites Kupplungsteil (39) aufweist, wobei die Schwinge (29) um eine zweite Schwenkachse (45) schwenkbar verbunden ist und wobei die zweite Schwenkachse (45) in einem ersten Verbindungspunkt (41) gegenüber der Schwinge (29) oder dem Gehäuse (9) in einer Ebene (47) verkippbar ist, wobei die zweite Schwenkachse (45) an einem zweiten Verbindungspunkt (43) in der Ebene (47) verschiebbar ist und wobei ein Federelement (33) vorgesehen ist, dessen erstes Ende (49) mit der Schwinge (29) verbunden ist und dessen zweites Ende (51) mit dem Gehäuse (9) verbunden ist, wobei die Linie zwischen dem Punkt, an dem das Federelement (33) mit der Schwinge (29) verbunden ist, und dem Punkt, an dem das Federelement (33) mit dem Gehäuse (9) verbunden ist, und die zweite Schwenkachse (45) sich nicht in einer gemeinsamen Ebene erstrecken und wobei die Verbindung zwischen dem Federelement (33) und der Schwinge (29) zur zweiten Schwenkachse (45) einen kleineren Abstand gemessen parallel zur zu reinigenden Bodenfläche aufweist als die Verbindung zwischen dem Federelement (33) und dem Gehäuse (9).

## Beschreibung

Die vorliegende Erfindung betrifft eine Bodenreinigungsmaschine mit einer in eine Reinigungsposition vorgespannten Reinigungseinheit.

Aus dem Stand der Technik sind Bodenreinigungsmaschinen bekannt, die über eine zu reinigende Bodenfläche geführt werden können. Dabei weisen bekannte Bodenreinigungsmaschinen ein Fahrwerk mit Rädern, die um wenigstens zwei beabstandete Achsen drehbar am Maschinenrahmen gehaltert sind, sodass die Bodenreinigungsmaschine in einer festen Ausrichtung über die zu reinigende Bodenfläche bewegt werden kann. Dabei ist es möglich, dass eine der Achsen angetrieben ist, sodass schon dadurch die Maschine über die zu reinigende Bodenfläche bewegt wird.

Außerdem weisen bekannte Bodenreinigungsmaschinen eine Reinigungseinheit mit einem angetriebenen Reinigungselement auf, das ausgebildet ist, mit der zu reinigenden Bodenfläche einzugreifen. Dabei ist die Reinigungseinheit regelmäßig an einer schwenkbar um eine Schwenkachse am Maschinenrahmen gehalterten Schwinge angebracht, sodass durch Verschwenken der Schwinge die Reinigungseinheit auf die zu reinigende Bodenfläche abgesenkt und davon weg angehoben werden kann.

Sowohl die angetriebene Achse des Fahrwerks als auch das angetriebene Reinigungselement bewirken einen Vortrieb der Bodenreinigungsmaschine. Während das angetriebene Fahrwerk in der Regel einen Elektroantrieb zum Antreiben der Antriebsachse aufweist, kann die Reinigungseinheit in Abhängigkeit von der Lage des Auflagepunktes, an dem das Reinigungselement mit dem größten Andruck auf der Bodenfläche aufliegt, und der Drehrichtung des Reinigungselements einen Vortrieb bewirken.

Derartige Bodenreinigungsmaschinen können mit unterschiedlichen Reinigungselementen eingesetzt werden, die von einem Nutzer ausgetauscht werden können. Beispielsweise kann es sich bei dem Reinigungselement um eine Bürste handeln, wobei die Eingriffselemente dann Borsten sind, deren freie Enden mit der zu reinigenden Bodenfläche eingreifen. Eine weitere Möglichkeit ist, ein sogenanntes Pad als Reinigungselement zu verwenden, bei dem das Eingriffselement durch ein an dem Pad vorgesehenes flächiges Material gebildet wird, dessen Oberfläche zur Anlage mit der zu reinigenden Bodenfläche kommt.

Um ein möglichst optimales Reinigungsergebnis erzielen zu können, wird bei bekannten Bodenreinigungsmaschinen ein Federelement verwendet, das den Anpressdruck des Reinigungselements an die zu reinigende Bodenfläche erhöhen soll. Dabei wird eine Druck- oder Zugfeder zwischen dem Reinigungselement und dem Gehäuse der Bodenreinigungsmaschine platziert, sodass das Reinigungselement zum einen mit einem vordefinierten Druck auf die Bodenfläche gedrückt werden kann, und zum anderen wird dadurch erreicht, dass das Reinigungselement so um eine quer zur Vorwärtsfahrtrichtung verlaufende Schwenkachse gegenüber der Schwinge verschwenkt wird, dass das Reinigungselement mit dem hinteren seitlichen Abschnitt mit dem größten Druck auf der Bodenfläche aufliegt. Eine solche Verschwenkung ist notwendig, um einen Vortrieb der Bodenreinigungsmaschine durch das angetriebene Reinigungselement in der Geradeausrichtung zu erhalten.

Um zusätzlich zum Verschwenken eine Schrägstellung des Reinigungselements in einer Richtung senkrecht zur Schwenkachse, um die die Reinigungseinheit an der Schwinge gehaltert ist, zu erreichen, verwenden bekannte Bodenreinigungsmaschinen Distanzelemente oder eine relativ zur Bodenfläche geneigte Aufhängung des Reinigungselements. Dadurch soll der Auflagepunkt auf der Bodenfläche definiert werden, mittels dessen ein Vortrieb in Richtung einer Vorwärtsrichtung der Bodenreinigungsmaschine durch die Rotation des Reinigungselements bewirkt wird. Durch die Distanzelemente oder die geneigte Aufhängung des Reinigungselements soll eine optimale Schrägstellung des Reinigungselements erzielt werden.

Bei derartigen Bodenreinigungsmaschinen hat es sich als problematisch erwiesen, dass die Druckfeder sowie die Distanzelemente oder die geneigte Aufhängung einmalig bei Auslieferung der Bodenreinigungsmaschine und für das dann verwendete Reinigungselement festgelegt bzw. eingestellt werden. Der Anpressdruck des Reinigungselements auf die Bodenfläche sowie die Schrägstellung des Reinigungselements gegenüber der Bodenfläche sind daher lediglich auf die Bodenreinigungsmaschine im Auslieferungszustand abgestimmt.

Dies hat zum einen den Nachteil, dass der Anpressdruck und die Schrägstellung nur für ein bestimmtes Reinigungselement eingestellt und daher nicht auf alle Reinigungselemente abgestimmt ist. Zum anderen unterliegen die Reinigungselemente einem Verschleiß, der dazu führen kann, dass die Reinigungselemente, wie die Borsten der Bürsten, mit der Zeit kürzer werden und der Anpressdruck daher mit steigendem Verschleiß abnehmen kann, wohingegen die Schrägstellung mit steigendem Verschleiß zunehmen kann. Dies hat zur Folge, dass kein optimales Reinigungsergebnis und kein optimaler Vortrieb durch das Reinigungselement mehr erzielt werden können.

Ausgehend vom Stand der Technik ist es daher die Aufgabe der vorliegenden Erfindung, eine Bodenreinigungsmaschine der eingangs genannten Art bereitzustellen, bei der für alle Reinigungselemente der Anpressdruck, der auf die zu reinigende Bodenfläche ausgeübt wird, und die Schrägstellungskraft des Reinigungselements nahezu konstant gehalten wird.

Gemäß einem ersten Aspekt der Erfindung wird die genannte Aufgabe durch eine Bodenreinigungsmaschine mit den Merkmalen des Patentanspruchs 1 gelöst. Die Bodenreinigungsmaschine weist einen Rahmen und ein an dem Rahmen angeordnetes Fahrwerk zum Bewegen der Bodenreinigungsmaschine über eine zu reinigende Bodenfläche auf. Das Fahrwerk weist wenigstens drei Räder auf, von denen zwei in einer Vorwärtsfahrrichtung gesehen voneinander beabstandete Drehachsen haben. Die Bodenreinigungsmaschine weist eine Reinigungseinheit mit einem Gehäuse und ein gegenüber dem Gehäuse um eine Drehachse drehend angetriebenes Reinigungselement auf. Das Reinigungselement ist ausgebildet, mit der zu reinigenden Bodenfläche einzugreifen. Die Drehachse erstreckt sich bei einem Eingriff des Reinigungselements mit der zu reinigenden Bodenfläche von der zu reinigenden Bodenfläche nach oben. Die Bodenreinigungsmaschine weist eine Schwinge auf, die um eine erste Schwenkachse schwenkbar an dem Rahmen gehaltert ist. Das Gehäuse weist ein erstes Kupplungsteil und ein davon beabstandetes zweites Kupplungsteil auf. Die Schwinge ist mit dem ersten Kupplungsteil verbunden, sodass ein erster Verbindungspunkt gebildet wird. Die Schwinge ist mit dem zweiten Kupplungsteil verbunden, sodass ein zweiter Verbindungspunkt gebildet wird. Die Schwinge ist an dem ersten Verbindungspunkt mit dem ersten Kupplungsteil um eine durch den ersten Verbindungspunkt verlaufende zweite Schwenkachse schwenkbar verbunden. Die zweite Schwenkachse ist in dem ersten Verbindungspunkt gegenüber der Schwinge oder dem Gehäuse in einer Ebene verkippbar. Die Schwinge ist an dem zweiten Verbindungspunkt um die zweite Schwenkachse schwenkbar mit dem zweiten Kupplungsteil verbunden. Die zweite Schwenkachse ist an dem zweiten Verbindungspunkt gegenüber der Schwinge oder dem Gehäuse in der Ebene verschiebbar. Ein Federelement ist vorgesehen, dessen erstes Ende mit der Schwinge verbunden ist und dessen zweites Ende mit dem Gehäuse verbunden ist, wobei die Linie zwischen dem Punkt, an dem das Federelement mit der Schwinge verbunden ist, und dem Punkt, an dem das Federelement mit dem Gehäuse verbunden ist, und die zweite Schwenkachse sich nicht in einer gemeinsamen Ebene erstrecken. Die Verbindung zwischen dem Federelement und der Schwinge weist gemessen parallel zur zu reinigenden Bodenfläche einen kleineren Abstand zu der zweiten Schwenkachse auf als die Verbindung zwischen dem Federelement und dem Gehäuse.

Unter einem Rahmen wird derjenige feststehende Teil der Bodenreinigungsmaschine verstanden, der mit dem Fahrwerk verbunden ist. Der Rahmen kann aus einer Stahl- oder Aluminiumkonstruktion oder aus einem Verbundwerkstoff hergestellt sein. An dem Rahmen können weitere Bauteile, insbesondere ein Maschinengehäuse, Verkleidungen, Quer- und Längsstreben, Behälter für Frisch- und Schmutzwasser, eine Saugvorrichtung und elektronische Bauteile, angebracht sein.

Die Bodenreinigungsmaschine weist eine Reinigungseinheit mit einem Gehäuse und einem gegenüber dem Gehäuse um eine Drehachse drehend angetriebenen Reinigungselement auf. Das Gehäuse kann aus demselben Material wie der Rahmen der Bodenreinigungsmaschine sein. Das Gehäuse dient dazu, das Reinigungselement einzuhausen und zu halten. Die Drehachse ist vorzugsweise senkrecht zum Gehäuse angeordnet.

Das Reinigungselement ist ausgebildet, mit der zu reinigenden Bodenfläche einzugreifen. Beispielsweise kann es sich bei dem Reinigungselement um eine drehend angetriebene Bürste handeln, wobei die Eingriffselemente dann Borsten sind, deren freie Enden mit der zu reinigenden Bodenfläche eingreifen. Es ist aber genauso denkbar, dass es sich bei dem Reinigungselement um ein sogenanntes Pad handelt, bei dem das Eingriffselement durch ein an dem Pad vorgesehenes flächiges Material gebildet wird, dessen Oberfläche zur Anlage mit der zu reinigenden Bodenfläche kommt. Die vorliegende Erfindung ist aber nicht auf diese beiden Beispiele beschränkt, sondern es können auch beliebige andere Formen von Reinigungselementen verwendet werden.

Die Drehachse erstreckt sich bei einem Eingriff des Reinigungselements mit der zu reinigenden Bodenfläche von der zu reinigenden Bodenfläche nach oben. Wie bereits erwähnt kann die Drehachse vorzugsweise senkrecht zum Gehäuse angeordnet sein, sodass sie sich nach oben erstreckt, wenn das Reinigungselement mit der zu reinigenden Bodenfläche eingreift. Dadurch kann eine rotierende Bewegung des Reinigungselements gegenüber der Bodenfläche erreicht werden, sodass ein gutes Reinigungsergebnis erzielt werden kann.

Die Bodenreinigungsmaschine weist eine Schwinge auf, die um eine erste Schwenkachse schwenkbar an dem Rahmen gehaltert ist. Die erste Schwenkachse verläuft vorzugsweise parallel zur Bodenfläche, sodass die Schwinge eingerichtet ist zu der Bodenfläche hin und von dieser weg zu schwenken. An der Schwinge können weitere Bauteile der Bodenreinigungsmaschine befestigt sein. Die Schwinge ist vorzugsweise aus demselben Material gebildet, wie der Rahmen der Bodenreinigungsmaschine.

Das Gehäuse der Reinigungseinheit weist ein erstes Kupplungsteil und ein davon beabstandetes zweites Kupplungsteil auf. Unter einem Kupplungsteil kann ein Befestigungsmittel verstanden werden, das zur Verbindung von Bauteilen wie der Schwinge mit dem Gehäuse dienen kann. Die beiden Kupplungsteile können definierte Kupplungspunkte am Gehäuse darstellen, an denen die anderen Bauteile sicher befestigt werden können oder an denen das Gehäuse mit der Bodenreinigungsmaschine verbunden werden kann. Dies ermöglicht eine zuverlässige und robuste Verbindung des Gehäuses beispielsweise mit der Schwinge, indem die Kupplungsteile als strukturierte Kupplungspunkte zwischen dem Gehäuse der Bodenreinigungsmaschine dienen.

Die Schwinge ist mit dem ersten Kupplungsteil verbunden, sodass ein erster Verbindungspunkt gebildet wird. Die Schwinge ist außerdem mit dem zweiten Kupplungsteil verbunden, sodass dort ein zweiter Verbindungspunkt gebildet wird. Dadurch wird erreicht, dass die Reinigungseinheit weg von der Bodenfläche verschwenkt werden kann, sodass das Reinigungselement nicht mehr mit der Bodenfläche eingreift.

Die Schwinge ist an dem ersten Verbindungspunkt mit dem ersten Kupplungsteil um eine durch den ersten Verbindungspunkt verlaufende zweite Schwenkachse schwenkbar verbunden. Die zweite Schwenkachse erstreckt sich im Wesentlichen parallel zur ersten Schwenkachse, kann aber, wie nachfolgend erläutert, gegenüber der ersten Schwenkachse leicht verkippt sein. Durch die zweite Schwenkachse wird erreicht, dass die Reinigungseinheit um die zweite Schwenkachse an der Schwinge verschwenkt werden kann. Dadurch kann ein Verschwenken der Reinigungseinheit unabhängig von der Stellung der Schwinge erreicht werden, sodass die Reinigungseinheit vollflächig auf der zu reinigenden Bodenfläche aufliegt oder leicht verkippt dazu ist. Unter "verkippt" ist dabei zu verstehen, dass sich die Drehachse, um die das Reinigungselement drehend angetrieben ist, nicht exakt senkrecht zu der zu reinigenden Bodenfläche verläuft, sondern gegenüber der Senkrechten leicht geneigt ist.

Die zweite Schwenkachse ist in dem ersten Verbindungspunkt gegenüber der Schwinge oder dem Gehäuse in einer Ebene verkippbar. Unter einer Verkippung in der Ebene ist lediglich zu verstehen, dass sich die zweite Schwenkachse relativ zum Gehäuse oder zur Schwinge in einem bestimmten Winkel bewegen kann, wobei die Ebene festlegt, wie die Kippbewegung im Raum orientiert ist.

Dadurch, dass die zweite Schwenkachse in dem ersten Verbindungspunkt in der Ebene verkippbar ist, besitzt die Reinigungseinheit zwei Freiheitsgrade, in denen die Reinigungseinheit ausgerichtet werden kann. Dies ermöglicht eine genauere Ausrichtung der zweiten Schwenkachse und demnach der Reinigungseinheit, um sie entsprechend ihren Ausrichtungsanforderungen gegenüber der Bodenfläche ausrichten zu können. Dadurch kann die Reinigungseinheit besser an sich ändernde Bodenflächen oder Reinigungselemente angepasst werden, um eine effiziente Reinigung zu erreichen. Insbesondere kann unabhängig vom Zustand des Reinigungselements die für den gewünschten Vortrieb erforderliche Ausrichtung erreicht werden.

Die Schwinge ist an dem zweiten Verbindungspunkt um die zweite Schwenkachse schwenkbar mit dem zweiten Kupplungsteil verbunden. Die zweite Schwenkachse ist an dem zweiten Verbindungspunkt gegenüber der Schwinge oder dem Gehäuse in der Ebene, in der die zweite Schwenkachse am ersten Verbindungspunkt verkippbar ist, verschiebbar. Durch die Verschiebbarkeit der zweiten Schwenkachse im zweiten Verbindungspunkt kann die Reinigungseinheit in der Ebene verkippt werden, die durch den ersten und zweiten Verbindungspunkt verläuft, wobei das Gehäuse aber auch am zweiten Verbindungspunkt geführt ist. Durch diese zwei Freiheitsgrade kann die Reinigungseinheit so gegenüber der Bodenfläche ausgerichtet werden, dass das Reinigungselement einen vorbestimmten Auflagepunkt auf der Bodenfläche aufweist. Durch den vorbestimmten Auflagepunkt, an dem das Reinigungselement mit dem größten Andruck auf der Bodenfläche aufliegt, kann mit dem Reinigungselement ein Vortrieb bewirkt werden, wenn das Reinigungselement mit der Bodenfläche eingreift und um die Drehachse drehend angetrieben wird.

Ein Federelement ist vorgesehen, dessen erstes Ende mit der Schwinge verbunden ist und dessen zweites Ende mit dem Gehäuse verbunden ist, wobei die Linie zwischen dem Punkt, an dem das Federelement mit der Schwinge verbunden ist, und dem Punkt, an dem das Federelement mit dem Gehäuse verbunden ist, und die zweite Schwenkachse sich nicht in einer gemeinsamen Ebene erstrecken. Das Federelement ist vorzugsweise eine Zugfeder. Das Federelement ist an dessen erstem Ende mit der Schwinge verbunden und an dessen zweiten Ende mit dem Gehäuse. Dadurch, dass das Federelement und die zweite Schwenkachse sich nicht in einer gemeinsamen Ebene erstrecken, kann mit dem Federelement ein Drehmoment um die zweite Schwenkachse erzeugt werden. Das Drehmoment kann dazu führen, dass die Reinigungseinheit um die zweite Schwenkachse verschwenkt wird. Dadurch, dass das Federelement mit der Schwinge verbunden ist, kann ein Verschwenken des Reinigungselements relativ zur Schwinge erreicht werden, sodass die Reinigungseinheit in jeder Position der Schwinge verschwenkt bleibt.

Die Verbindung zwischen dem Federelement und der Schwinge weist gemessen parallel zur zu reinigenden Bodenfläche einen kleineren Abstand zu der zweiten Schwenkachse auf als die Verbindung zwischen dem Federelement und dem Gehäuse. Demnach ist das Federelement in einem Winkel zu der zweiten Schwenkachse angeordnet. Durch diese schräge Anordnung des Federelements kann eine Vorspannung des Federelements in mindestens zwei Komponenten aufgeteilt werden. Dies erfolgt aufgrund der Geometrie und der Winkelbeziehung zwischen der Längsachse des Federelements und der zweiten Schwenkachse. Die Gesamtfederkraft wirkt entlang der Längsachse der Feder, aber aufgrund des definierten Winkels wird diese Kraft in zwei orthogonale Richtungen aufgeteilt. Eine Komponente der Federkraft wirkt orthogonal zur zweiten Schwenkachse und bewirkt ein Drehmoment um die zweite Schwenkachse. Die andere Komponente wirkt parallel zur zweiten Schwenkachse und bewirkt ein Verkippen der zweiten Schwenkachse in der Ebene im ersten Verbindungspunkt. Das Drehmoment um die zweite Schwenkachse und das Verkippen kann erreicht werden, da die Längsachse des Federelements und die zweite Schwenkachse sich nicht in einer gemeinsamen Ebene erstrecken. Die Verkippung kann dazu führen, dass das Reinigungselement auf Seiten des zweiten Verbindungspunkts einen größeren Abstand zur Bodenfläche aufweist als auf Seiten des ersten Verbindungspunkts. Dadurch kann eine seitliche Verkippung, auch Schrägstellung genannt, der Reinigungseinheit erreicht werden, sodass gemeinsam mit dem Verschwenken der Reinigungseinheit eine vorbestimmte Lage des Auflagepunkts des Reinigungselements auf der Bodenfläche erreicht werden kann. Dadurch, dass das Federelement mit der Schwinge verbunden ist, kann ein Verschwenken und Verkippen des Reinigungselements relativ zur Schwinge erreicht werden, sodass die Reinigungseinheit in jeder Position der Schwinge verschwenkt und verkippt bleibt. Dies führt dazu, dass die Reinigungseinheit in jeder Position der Schwinge, insbesondere bei allen Reinigungselementen und Verschleißzuständen der Reinigungselemente, an dem vorbestimmten Auflagepunkt auf der Bodenfläche aufliegt.

Zusammenfassend kann also festgestellt werden, dass bei der erfindungsgemäßen Bodenreinigungsmaschine für alle Reinigungselemente der Anpressdruck, der auf die zu reinigende Bodenfläche ausgeübt wird, und die Schrägstellungskraft des Reinigungselements nahezu konstant gehalten werden können.

In einer Ausführungsform ist das erste Kupplungsteil an dem ersten Verbindungspunkt kardanisch an der Schwinge gehaltert. Unter einer kardanischen Aufhängung wird verstanden, dass die zweite Schwenkachse in dem ersten Verbindungspunkt im Raum in eine beliebige Richtung verkippt werden kann. Wie bereits erwähnt kann die zweite Schwenkachse im ersten Verbindungspunkt in der Ebene verkippt werden. Durch die kardanische Aufhängung kann die Orientierung der Ebene, in der die zweite Schwenkachse verkippt werden kann, relativ zum ersten Verbindungspunkt jedenfalls in begrenztem Umfang variieren. Eine solche kardanische Aufhängung kann ebenfalls durch eine Kugelgelenkanordnung erreicht werden. Eine kardanische Aufhängung ist besonders von Vorteil, da dadurch das Schwenken des Gehäuses relativ zur Schwinge um die zweite Schwenkachse und das Verkippen der zweiten Schwenkachse vorrichtungsmäßig einfach realisiert werden.

In einer Ausführungsform ist eine Vorspannung, unter der das Federelement zwischen der Schwinge und dem Gehäuse steht, verstellbar. Dies wird durch ein Verstellelement erreicht, das eingerichtet ist, die Vorspannung des Federelements durch eine Längenänderung des Federelements anzupassen. Eine höhere Vorspannung, erreichbar durch Vergrößerung der Länge des Federelements, führt dabei zu einer stärkeren Federkraft, während eine geringere Vorspannung, erreichbar durch Verringerung der Länge des Federelements, die Federkraft reduziert. Diese verstellbare Vorspannung ermöglicht es, die Federkraft an die jeweiligen Anforderungen anzupassen, um eine optimale Schrägstellung der Reinigungseinheit zu erreichen. Dies ist insbesondere von Vorteil, wenn die Schrägstellung an unterschiedliche Reinigungselemente, Bodenflächen oder Verschleißzustände der Reinigungselement angepasst werden soll.

In einer Ausführungsform erstreckt sich das Federelement entlang einer Längsachse, wobei die Projektion der Längsachse des Federelements auf die zu reinigende Bodenfläche und die Projektion der zweiten Schwenkachse auf die zu reinigenden Bodenfläche einen Winkel von 20° bis 70°, vorzugsweise von 30° bis 60°, weiter vorzugsweise 35° bis 50°, einschließen. Wie bereits erwähnt kann durch den Winkel des Federelements die Kraft des Federelements in mindestens zwei Komponenten aufgeteilt werden. Durch die Wahl des Winkels kann die Aufteilung der Federkraft je nach Winkelwahl stärker in eine der beiden Richtungen geleitet werden, wodurch sich das System an unterschiedliche Anforderungen anpassen lässt, um eine vorbestimmte Schrägstellung der Reinigungseinheit zu ermöglichen. Bei dem hier vorgegebenen Winkelbereich wird erreicht, dass die Reinigungseinheit in einer Weise um die zweite Schwenkachse verschwenkt und die zweite Schwenkachse geeignet verkippt wird, dass die Richtung des Vortriebs durch das sich drehende Reinigungselement zur Längsrichtung der Bodenreinigungsmaschine und der Vorwärtsfahrtrichtung ausgerichtet ist.

In einer Ausführungsform liegt die Verbindung zwischen dem ersten Ende des Federelements und der Schwinge gemessen parallel zu der zu reinigenden Bodenfläche und in Vorwärtsfahrtrichtung gesehen weiter hinten als die Verbindung zwischen dem zweiten Ende des Federelements und dem Gehäuse, wobei gemessen quer zur Vorwärtsfahrtrichtung die Verbindung zwischen dem zweiten Ende des Federelements und dem Gehäuse weiter entfernt von dem ersten Verbindungspunkt ist als die Verbindung zwischen dem ersten Ende des Federelements und der Schwinge. Dadurch wird erreicht, dass das aufgrund der Schrägstellung der Längsachse des Federelements erzeugte Drehmoment das Gehäuse derart gegen die zu reinigende Bodenfläche drückt, dass der Punkt mit dem maximalen Andruck in Vorwärtsfahrtrichtung gesehen hinter einer Quer zur Vorwärtsfahrtrichtung durch die Drehachse verlaufende Mittellinie liegt. Wenn zusätzlich das Reinigungselement derart drehend angetrieben ist, dass es sich auf der Seite des ersten Verbindungspunkts entgegen der Vorwärtsfahrtrichtung bewegt, wird so ein resultierender Vortrieb in Vorwärtsfahrtrichtung erzielt.

In einer Ausführungsform schneiden sich die Projektion der Längsachse des Federelements auf die zu reinigende Bodenfläche und die Projektion der zweiten Schwenkachse auf die zu reinigende Bodenfläche in einem Schnittpunkt, und der Schnittpunkt liegt in einem Abstand zur Projektion des ersten Verbindungspunkts auf die zu reinigende Bodenfläche und liegt ferner vorzugsweise zwischen dem ersten und zweiten Verbindungspunkt. Dadurch, dass der Schnittpunkt der Projektion der Längsachse und der Projektion der zweiten Schwenkachse auf die zu reinigende Bodenfläche einen Abstand zur Projektion des ersten Verbindungspunkts auf die zu reinigende Bodenfläche aufweist, kann im ersten Verbindungspunkt ein Drehmoment erzeugt werden, das aus der Federkraft und dem Abstand der Projektion der Verbindung zwischen dem Federelement und der Schwinge auf die zweite Schwenkachse zum ersten Verbindungspunkt resultiert. Dieses Drehmoment bewirkt, dass die Reinigungseinheit in der Ebene der zu reinigenden Bodenfläche um den ersten Verbindungspunkt verschwenkt wird und am zweiten Verbindungpunkt nicht "klappert". Durch diese Kraft kann ein definierter Anschlagpunkt im zweiten Verbindungspunkt erreicht werden, sodass die Reinigungseinheit im Betrieb, mit angetriebenem Reinigungselement, stabil und robust gehalten werden kann, was zu einer Verringerung von Vibrationen im zweiten Verbindungspunkt führen kann.

In einer Ausführungsform weist am zweiten Verbindungspunkt einer aus der Schwinge und dem zweiten Kupplungsteil eine Aussparung auf und der andere aus der Schwinge und dem Kupplungsteil weist einen in der Aussparung angeordneten Vorsprung auf. Durch die Aussparung und den in der Aussparung angeordneten Vorsprung kann eine Führung des Vorsprungs in der Aussparung erreicht werden, die eine besonders einfache Verschiebung der zweiten Schwenkachse in der Ebene erlauben kann. Wie bereits erwähnt wird durch die Verschiebung erreicht, dass die Reinigungseinheit in eine Schrägstellung relativ zur Bodenfläche verbracht werden kann.

In einer Ausführungsform erstreckt sich die Aussparung entlang einer Erstreckungsrichtung, wobei bei auf der zu reinigenden Bodenfläche aufliegender Reinigungseinheit die Erstreckungsrichtung in einem Winkel von 75° bis 90°, vorzugsweise von 80° bis 90°, weiter vorzugsweise zwischen 85° und 90° zur zu reinigenden Bodenfläche verläuft. Durch den gewählten Winkel der Aussparung kann erreicht werden, dass die zweite Schwenkachse in geeignet Weise so gekippt werden kann, dass die Reinigungseinheit die gewünschte Schrägstellung einnehmen kann, bei der dann je nach Höhe des Reinigungselements der Vortrieb in der gewünschten Richtung bewirkt wird, wenn das Reinigungselement drehend angetrieben ist.

In einer Ausführungsform ist das Federelement ausgestaltet, eine Zugkraft auszuüben, sodass die Reinigungseinheit um einen Neigungswinkel geneigt auf der zu reinigenden Bodenfläche aufliegt, wobei der Neigungswinkel maximal 15°, vorzugsweise maximal 10°, weiter vorzugsweise maximal 5° beträgt. Das Reinigungselement kann eine Auflageebene aufweisen, die durch die freien Enden der Eingriffselemente gebildet wird. Wie bereits erwähnt, liegt das Reinigungselement an einem Auflagepunkt mit dem größten Andruck auf der Bodenfläche auf. Der Neigungswinkel kann dabei den Winkel an diesem Auflagepunkt bezeichnen, den die Auflageebene zur Bodenfläche aufweist. Die Neigung kann dafür sorgen, dass das Reinigungselement in einem vorbestimmten Winkel zur Bodenfläche steht, wodurch eine effiziente Reinigung und ein effizienter Vortrieb durch das Reinigungselement erreicht werden kann.

In einer Ausführungsform ist das Federelement ausgestaltet zu bewirken, dass die Reinigungseinheit derart geneigt auf der zu reinigenden Bodenfläche aufliegt, dass ein Anlagepunkt, an dem bei auf der zu reinigenden Bodenfläche aufliegenden und rotierendem Reinigungselement dessen äußerer Rand der Oberseite den geringsten Abstand zur zu reinigenden Bodenfläche hat, in einer Vorwärtsfahrtrichtung der Bodenreinigungsmaschine gesehen hinter der zweiten Schwenkachse liegt. Wenn der Anlagepunkt in der Vorwärtsrichtung der Bodenreinigungsmaschine hinter der zweiten Schwenkachse liegt, kann durch die Rotation und den Eingriff des Reinigungselements mit der Bodenfläche ein Vortrieb entlang der Vorwärtsfahrtrichtung erzeugt werden. Dadurch kann erreicht werden, dass die Bodenreinigungsmaschine mit geringerem Kraftaufwand über die zu reinigende Bodenfläche geführt werden kann.

In einer Ausführungsform wird, wenn das Reinigungselement angetrieben und mit der Bodenfläche eingreift, ein Vortrieb entlang der Vorwärtsfahrtrichtung erzeugt. Der Vortrieb des Reinigungselements erfolgt durch die Positionierung des Auflagepunkts in Kombination mit der Drehrichtung des Reinigungselements. Wenn der Auflagepunkt hinter der zweiten Schwenkachse liegt, wird durch die Rotation eine Vortriebskraft erzeugt. Diese Vortriebskraft setzt sich aus dem Vortrieb, der die Bodenreinigungsmaschine in Vorwärtsrichtung antreibt, und einer dazu orthogonalen Komponente, die quer zur Vorwärtsrichtung wirkt und die Bodenreinigungsmaschine seitlich abdrängt. Diese orthogonale Komponente ist eine Folge der kreisförmigen Bewegung des Reinigungselements. Durch eine geeignete Festlegung des Auflagepunkts und die Schrägstellung kann diese orthogonale Komponente minimiert und die Vortriebskraft in Fahrtrichtung maximiert werden.

Nachfolgend wird die vorliegende Erfindung anhand einer lediglich ein bevorzugtes Ausführungsbeispiel zeigenden Zeichnung erläutert, in der
- Figur 1: eine schematische Seitenansicht eines Ausführungsbeispiels einer erfindungsgemäßen Bodenreinigungsmaschine zeigt,
- Figur 2: eine schematische Teilansicht des Ausführungsbeispiels der erfindungsgemäßen Bodenreinigungsmaschine aus Figur 1 zeigt,
- Figur 3: eine schematische Seitenansicht des Ausführungsbeispiels der erfindungsgemäßen Bodenreinigungsmaschine aus den Figuren 1 und 2 zeigt,
- Figur 4: eine weitere schematische Seitenansicht des Ausführungsbeispiels der erfindungsgemäßen Bodenreinigungsmaschine aus den Figuren 1 bis 3 zeigt, und
- Figur 5: eine schematische Draufsicht des Ausführungsbeispiels der erfindungsgemäßen Bodenreinigungsmaschine aus den Figuren 1 bis 4 zeigt.

Figur 1 zeigt eine schematische Seitenansicht eines Ausführungsbeispiels einer erfindungsgemäßen Bodenreinigungsmaschine 1. Die Bodenreinigungsmaschine 1 weist einen Rahmen 3 und ein an dem Rahmen 3 angeordnetes Fahrwerk 5 zum Bewegen der Bodenreinigungsmaschine 1 über eine zu reinigende Bodenfläche auf. Unter einem Rahmen 3 wird derjenige feststehende Teil der Bodenreinigungsmaschine 1 verstanden, der mit dem Fahrwerk 5 verbunden ist. Der Rahmen 3 kann beispielsweise aus einer Stahl- oder Aluminiumkonstruktion oder aus einem Verbundwerkstoff hergestellt sein.

Weiter weist die Bodenreinigungsmaschine 1 eine Reinigungseinheit 7 mit einem Gehäuse 9 und einem gegenüber dem Gehäuse 9 um eine Drehachse 11 drehend angetriebenen Reinigungselement 13 auf, das in der Schnittdarstellung in Figur 3 dargestellt ist. Das Reinigungselement 13 wird über einen Reinigungselementantrieb 15 um die Drehachse 11 drehend angetrieben. Das Gehäuse 9 kann aus demselben Material wie der Rahmen 3 der Bodenreinigungsmaschine 1 sein. Das Gehäuse 9 dient dazu, das Reinigungselement 13 einzuhausen und zu halten. Die Drehachse 11 ist vorzugsweise senkrecht zum Gehäuse 9 angeordnet.

Das Reinigungselement 13 ist ausgebildet, mit der zu reinigenden Bodenfläche einzugreifen. Beispielsweise kann es sich bei dem Reinigungselement 13 um eine drehend angetriebene Bürste handeln, wobei die Eingriffselemente dann Borsten sind, deren freie Enden mit der zu reinigenden Bodenfläche eingreifen und vorzugsweise in einer gemeinsamen Ebene angeordnet sind, die senkrecht zur der Drehachse 11 verläuft, um die das Reinigungselements 13 angetrieben ist. Es ist aber genauso denkbar, dass es sich bei dem Reinigungselement 13 um ein sogenanntes Pad handelt, bei dem das Eingriffselement durch ein an dem Pad vorgesehenes flächiges Material gebildet wird, dessen Oberfläche zur Anlage mit der zu reinigenden Bodenfläche kommt und sich ebenfalls in einer Ebene erstrecken kann, die senkrecht zu der Drehachse 11 verläuft. Die vorliegende Erfindung ist aber nicht auf diese beiden Beispiele beschränkt, sondern es können auch beliebige andere Formen von Reinigungselementen 13 verwendet werden.

Die Bodenreinigungsmaschine 1 weist ein an dem Rahmen 3 gehaltertes Maschinengehäuse 17 zum Verkleiden der Bodenreinigungsmaschine 1 und einen Haltegriff 18 auf zum Führen der Bodenreinigungsmaschine 1 über die zu reinigende Bodenfläche. Das Maschinengehäuse 17 kann u.a. einen Frischwassertank zur Aufnahme von Frischwasser, einen Schmutzwassertank zur Aufnahme von Schmutzwasser, eine Unterdruckquelle wie eine Saugturbine zum Beaufschlagen des Schmutzwassertanks mit Unterdruck zum Absaugen von Flüssigkeit von der zu reinigenden Bodenfläche und eine Batterie aufnehmen.

Das Fahrwerk 5 weist eine erste Fahrwerksachse 19 und eine zweite Fahrwerksachse 21 auf, wobei an der ersten Fahrwerksachse 19 ein erstes Rad 23 und, wie in Figur 2 gezeigt, ein zweites Rad 25 in Form von zwei gegenüberliegenden Rädern und an der zweiten Fahrwerksachse 21 ein drittes Rad 27 in Form eines Führungsrads angeordnet ist. Das Führungsrad ist um eine Lenkachse schwenkbar, die senkrecht zur zweiten Fahrachse 19 und zur zu reinigenden Bodenfläche angeordnet ist.

Die Drehachse 11 erstreckt sich bei einem Eingriff des Reinigungselements 13 mit der zu reinigenden Bodenfläche von der zu reinigenden Bodenfläche nach oben. Wie bereits erwähnt kann die Drehachse 11 vorzugsweise senkrecht zum Gehäuse 9 angeordnet sein, sodass sie sich nach oben erstreckt, wenn das Reinigungselement 13 mit der zu reinigenden Bodenfläche eingreift. Dadurch kann eine rotierende Bewegung des Reinigungselements 13 gegenüber der Bodenfläche erreicht werden, bei der das Reinigungselements 13 im Wesentlichen flächig an der zu reinigenden Bodenfläche anliegt, sodass ein gutes Reinigungsergebnis erzielt werden kann.

Die Bodenreinigungsmaschine 1 weist eine Schwinge 29 auf, die um eine erste Schwenkachse 31 schwenkbar an dem Rahmen 3 gehaltert ist. Die erste Schwenkachse 31 verläuft vorzugsweise parallel zur Bodenfläche, sodass die Schwinge 29 eingerichtet ist zu der Bodenfläche hin und von dieser weg zu schwenken. An der Schwinge 29 können weitere Bauteile der Bodenreinigungsmaschine 1 befestigt sein. Die Schwinge 29 ist vorzugsweise aus demselben Material gebildet, wie der Rahmen 3 der Bodenreinigungsmaschine 1. Die Bodenreinigungsmaschine 1 weist ein Federelement 33 auf, dessen erstes Ende mit der Schwinge 29 verbunden ist und dessen zweites Ende mit dem Gehäuse 9 der Reinigungseinheit 7 verbunden ist. Über ein Verstellelement 35 ist eine Vorspannung, unter der das Federelement 33 zwischen der Schwinge 29 und dem Gehäuse 9 steht, verstellbar. Das Verstellelement 35 ist eingerichtet, die Vorspannung des Federelements 33 durch eine Längenänderung des Federelements 33 anzupassen. Eine höhere Vorspannung, erreichbar durch Erhöhung der Länge des Federelements 33, führt dabei zu einer stärkeren Federkraft, während eine geringere Vorspannung, erreichbar durch Verkürzung der Länge des Federelements 33, die Federkraft reduziert. Diese verstellbare Vorspannung ermöglicht es, die Federkraft an die jeweiligen Anforderungen anzupassen, um eine optimale Schrägstellung der Reinigungseinheit 7 zu erreichen. Dies ist insbesondere von Vorteil, wenn die Schrägstellung an unterschiedliche Reinigungselemente 13, Bodenflächen oder Verschleißzustände des Reinigungselements 13 angepasst werden soll. Der Aufbau der Reinigungseinheit 7 und die Verbindung mit der Schwinge 29 wird nachfolgend mit Bezug auf Figur 2 beschrieben.

Figur 2 zeigt eine schematische Teilansicht des Ausführungsbeispiels der erfindungsgemäßen Bodenreinigungsmaschine 1 aus Figur 1. In Figur 2 ist dabei eine perspektivische Ansicht eines Teils der Bodenreinigungsmaschine 1 gezeigt. Das Gehäuse 9 der Reinigungseinheit 7 weist ein erstes Kupplungsteil 37 und ein davon beabstandetes zweites Kupplungsteil 39 auf. Unter einem Kupplungsteil kann ein Befestigungsbauteil verstanden werden, das zur Verbindung von Bauteilen wie der Schwinge 29 mit dem Gehäuse 9 dienen kann. Die beiden Kupplungsteile 37, 39 können definierte Kupplungspunkte am Gehäuse 9 darstellen, an denen die anderen Bauteile befestigt werden können oder an denen das Gehäuse 9 mit der Bodenreinigungsmaschine 1 verbunden werden kann. Dies ermöglicht eine zuverlässige und robuste Verbindung des Gehäuses 9 beispielsweise mit der Schwinge 29, indem die Kupplungsteile 37, 39 als strukturierte Kupplungspunkte zwischen dem Gehäuse 9 der Bodenreinigungsmaschine 1 dienen.

Die Schwinge 29 ist mit dem ersten Kupplungsteil 37 verbunden, sodass ein erster Verbindungspunkt 41 gebildet wird. Die Schwinge 29 ist außerdem mit dem zweiten Kupplungsteil 39 verbunden, sodass dort ein zweiter Verbindungspunkt 43 gebildet wird, wobei die Verbindungspunkte 41, 43 voneinander beabstandet sind. Dadurch wird erreicht, dass die Reinigungseinheit 7 gegenüber der Bodenfläche verschwenkt werden kann.

Die Schwinge 29 ist an dem ersten Verbindungspunkt 41 mit dem ersten Kupplungsteil 37 um eine durch den ersten Verbindungspunkt 41 verlaufende zweite Schwenkachse 45 schwenkbar verbunden. Die zweite Schwenkachse 45 erstreckt sich im Wesentlichen parallel zur ersten Schwenkachse 31, kann aber, wie nachfolgend erläutert, gegenüber der ersten Schwenkachse 31 leicht verkippt sein. Durch die zweite Schwenkachse 45 wird erreicht, dass die Reinigungseinheit 7 um die zweite Schwenkachse 45 an der Schwinge 29 verschwenkt werden kann. Dadurch kann ein Verschwenken der Reinigungseinheit 7 unabhängig von der Stellung der Schwinge 29 erreicht werden, sodass die Reinigungseinheit 7 vollflächig auf der zu reinigenden Bodenfläche aufliegt oder leicht verkippt dazu ist. Unter "verkippt" ist dabei zu verstehen, dass die Drehachse 11, um die das Reinigungselement 13 drehend angetrieben ist, nicht exakt senkrecht zu der zu reinigenden Bodenfläche verläuft, sondern gegenüber der Senkrechten leicht geneigt ist.

Nachfolgend wird die Verbindung der Schwinge 29 mit dem ersten Kupplungsteil 37 im ersten Verbindungspunkt 41 mit Bezug auf Figur 3 beschrieben. Figur 3 zeigt eine schematische Seitenansicht des Ausführungsbeispiels der erfindungsgemäßen Bodenreinigungsmaschine 1 aus den Figuren 1 und 2. Die zweite Schwenkachse 45 ist in dem ersten Verbindungspunkt 41 gegenüber der Schwinge 29 oder dem Gehäuse 9 in einer Ebene 47 verkippbar. Unter einer Verkippung in der Ebene 47 ist lediglich zu verstehen, dass sich die zweite Schwenkachse 45 relativ zum Gehäuse 9 oder zur Schwinge 29 in einem bestimmten Winkel bewegen kann, wobei die Ebene 47 festlegt, wie die Kippbewegung im Raum orientiert ist.

Das erste Kupplungsteil 37 ist an dem ersten Verbindungspunkt 41 vorzugsweise kardanisch an der Schwinge 29 gehaltert. Unter einer kardanischen Aufhängung wird verstanden, dass die zweite Schwenkachse 45 in dem ersten Verbindungspunkt 41 im Raum in eine beliebige Richtung verkippt werden kann. Wie bereits erwähnt kann die zweite Schwenkachse 45 im ersten Verbindungspunkt 41 in der Ebene 47 verkippt werden. Durch die kardanische Aufhängung kann die Orientierung der Ebene 47, in der die zweite Schwenkachse 45 verkippt werden kann, jedenfalls in begrenztem Umfang variieren. Eine solche kardanische Aufhängung kann ebenfalls durch eine Kugelgelenkanordnung erreicht werden. Eine kardanische Aufhängung ist besonders von Vorteil, da dadurch das Schwenken des Gehäuses 9 relativ zur Schwinge 29 um die zweite Schwenkachse 45 und das Verkippen der zweiten Schwenkachse 45 vorrichtungsmäßig einfach realisiert werden.

Dadurch, dass die zweite Schwenkachse 45 in dem ersten Verbindungspunkt 41 in der Ebene 47 verkippbar ist, besitzt die Reinigungseinheit 7 zwei Freiheitsgrade, in denen die Reinigungseinheit 7 ausgerichtet werden kann. Dies ermöglicht eine genauere Ausrichtung der zweiten Schwenkachse 45 und demnach der Reinigungseinheit 7, um sie entsprechend ihren Ausrichtungsanforderungen gegenüber der Bodenfläche ausrichten zu können. Dadurch kann die Reinigungseinheit 7 besser an sich ändernde Bodenflächen oder Reinigungselemente 13 angepasst werden, um eine effiziente Reinigung zu erreichen. Insbesondere kann unabhängig vom Zustand des Reinigungselements 13 die für den gewünschten Vortrieb erforderlich Ausrichtung erreicht werden.

Wie bereits erwähnt, ist ein Federelement 33 vorgesehen, dessen erstes Ende 49 mit der Schwinge 29 verbunden ist und dessen zweites Ende 51 mit dem Gehäuse 9 verbunden ist, wobei die Linie zwischen dem Punkt, an dem das Federelement 33 mit der Schwinge 29 verbunden ist, und dem Punkt, an dem das Federelement 33 mit dem Gehäuse 9 verbunden ist, und die zweite Schwenkachse 29 sich nicht in einer gemeinsamen Ebene erstrecken. Das Federelement 33 ist vorzugsweise eine Zugfeder, und das Federelement 33 ist am ersten Ende 49 über ein erstes Befestigungselement 53 an der Schwinge 29 und am zweiten Ende 51 über ein zweites Befestigungselement 55 am Gehäuse 9 befestigt. Das erste Befestigungselement 53 erstreckt sich in eine Richtung senkrecht zur Bodenfläche und bewirkt, dass das Federelement 33 einen Abstand zur zweiten Schwenkachse 45 in einer Richtung senkrecht zur zweiten Schwenkachse 45 aufweist, sodass sich das Federelement 33 und die zweite Schwenkachse 45 nicht in einer gemeinsamen Ebene erstrecken. Dadurch, dass das Federelement 33 und die zweite Schwenkachse 45 sich nicht in einer gemeinsamen Ebene erstrecken, kann mit dem Federelement 33 ein Drehmoment um die zweite Schwenkachse 45 erzeugt werden. Das Drehmoment kann dazu führen, dass die Reinigungseinheit 7 um die zweite Schwenkachse 45 verschwenkt wird. Dadurch, dass das Federelement 13 mit der Schwinge 29 verbunden ist, kann ein Verschwenken des Reinigungselements 13 relativ zur Schwinge 29 erreicht werden, sodass die Reinigungseinheit 7 in jeder Position der Schwinge 29 verschwenkt bleibt.

Nachfolgend wird die Verbindung der Schwinge 29 mit dem zweiten Kupplungsteil 39 im zweiten Verbindungspunkt 43 mit Bezug auf Figur 4 beschrieben. Figur 4 zeigt eine weitere schematische Seitenansicht des Ausführungsbeispiels der erfindungsgemäßen Bodenreinigungsmaschine 1 aus den Figuren 1 bis 3. Die Schwinge 29 ist an dem zweiten Verbindungspunkt 43 um die zweite Schwenkachse 45 schwenkbar mit dem zweiten Kupplungsteil 39 verbunden. Die zweite Schwenkachse 45 ist an dem zweiten Verbindungspunkt 43 gegenüber der Schwinge 29 oder dem Gehäuse 9 in der Ebene 47, in der die zweite Schwenkachse 45 am ersten Verbindungspunkt 41 verkippbar ist, verschiebbar. Durch die Verschiebbarkeit der zweiten Schwenkachse 45 im zweiten Verbindungspunkt 43 kann die Reinigungseinheit 7 in der Ebene 47 verkippt werden, die durch den ersten und zweiten Verbindungspunkt 41, 43 verläuft, wobei das Gehäuse 9 aber auch am zweiten Verbindungspunkt 43 geführt ist. Durch diese zwei Freiheitsgrade kann, wie schon erläutert, die Reinigungseinheit 7 so gegenüber der Bodenfläche ausgerichtet werden, dass das Reinigungselement 13 einen vorbestimmten Auflagepunkt auf der Bodenfläche hat, an dem das Reinigungselement mit dem größten Andruck auf der Bodenfläche aufliegt. Durch die vorbestimmte, noch näher beschriebene Lage des Auflagepunkts kann mit dem Reinigungselement 13 ein Vortrieb in eine vorgegebene Richtung bewirkt werden, wenn das Reinigungselement 13 mit der Bodenfläche eingreift und um die Drehachse 11 drehend angetrieben wird.

Am zweiten Verbindungspunkt 43 weist die Schwinge 29 eine Aussparung 57 auf, und das zweite Kupplungsteil 39 weist einen in der Aussparung 57 angeordneten Vorsprung 59 auf. Durch die Aussparung 57 und den in der Aussparung 57 angeordneten Vorsprung 59 kann eine Führung des Vorsprungs 59 in der Aussparung 57 erreicht werden, die eine besonders einfache Verschiebung der zweiten Schwenkachse 45 in der Ebene 47 erlaubt. Wie bereits erwähnt wird durch die Verschiebung erreicht, dass die Reinigungseinheit 7 in eine Schrägstellung um eine veränderbare Schwenkachse relativ zur Bodenfläche verbracht werden kann.

Die Aussparung 57 erstreckt sich entlang einer Erstreckungsrichtung 61, wobei bei auf der zu reinigenden Bodenfläche aufliegender Reinigungseinheit 7 die Erstreckungsrichtung 61 in einem Winkel zur zu reinigenden Bodenfläche verläuft. Durch den gewählten Winkel der Aussparung 57 kann erreicht werden, dass die zweite Schwenkachse 45 in geeigneter Weise so gekippt werden kann, dass die Reinigungseinheit 7 die gewünschte Schrägstellung einnehmen kann, bei der dann je nach Höhe des Reinigungselements 13 der Auflagepunkt, an dem das Reinigungselement 13 mit dem größten Andruck auf der zu reinigenden Bodenfläche aufliegt, an der vorbestimmten Stelle angeordnet ist. Dadurch wird dann der Vortrieb in der gewünschten Richtung bewirkt, wenn das Reinigungselement 13 drehend angetrieben ist.

Nachfolgend wird die Verbindung zwischen dem Federelement 33 und der Schwinge 29 mit Bezug auf Figur 5 näher erläutert. Figur 5 zeigt eine schematische Draufsicht des Ausführungsbeispiels der erfindungsgemäßen Bodenreinigungsmaschine 1 aus den Figuren 1 bis 4. In Figur 5 sind ein erster Abstand 63 und ein zweiter Abstand 65 gezeigt. Der erste Abstand 63 wird durch die Projektion der Verbindung zwischen dem Federelement 33 und der Schwinge 29 auf die zweite Schwenkachse 45 zum zweiten Verbindungspunkt 41 definiert. Der zweite Abstand 65 wird durch die Projektion der Verbindung zwischen dem Federelement 33 und dem Gehäuse 9 auf die zweite Schwenkachse 45 definiert. Wie in Figur 5 gezeigt ist der erste Abstand 63 größer als der zweite Abstand 65. Demnach ist das Federelement 33 in einem Winkel zu der zweiten Schwenkachse 45 angeordnet. Durch diese schräge Anordnung des Federelements 33 kann die Vorspannung des Federelements 33 in mindestens zwei Komponenten aufgeteilt werden. Dies erfolgt aufgrund der Geometrie und der Winkelbeziehung zwischen der Längsachse 67 des Federelements 33 und der zweiten Schwenkachse 45. Die Gesamtfederkraft wirkt entlang der Längsachse 67 des Federelements 33, aber aufgrund des definierten Winkels wird diese Kraft in zwei orthogonale Richtungen aufgeteilt. Eine Komponente der Federkraft 33 wirkt orthogonal zur zweiten Schwenkachse 45 und bewirkt ein Drehmoment um die zweite Schwenkachse 45. Die andere Komponente wirkt parallel zur zweiten Schwenkachse 45 und bewirkt ein Verkippen der zweiten Schwenkachse 45 in der Ebene 47 im ersten Verbindungspunkt 41. Das Drehmoment um die zweite Schwenkachse 45 und das Verkippen kann erreicht werden, da die Längsachse 67 des Federelements 33 und die zweite Schwenkachse 45 sich nicht in einer gemeinsamen Ebene erstrecken. Die Verkippung kann dazu führen, dass das Reinigungselement 13 auf Seiten des zweiten Verbindungspunkts 43 einen größeren Abstand zur Bodenfläche aufweist als auf Seiten des ersten Verbindungspunkts 41. Dadurch kann eine seitliche Verkippung, auch Schrägstellung genannt, der Reinigungseinheit 7 erreicht werden, sodass gemeinsam mit dem Verschwenken der Reinigungseinheit 7 ein vorbestimmter Auflagepunkt des Reinigungselements 13 auf der Bodenfläche erreicht werden kann. Dadurch, dass das Federelement 33 mit der Schwinge 29 verbunden ist, kann ein Verschwenken und Verkippen des Reinigungselements 13 relativ zur Schwinge 29 erreicht werden, sodass die Reinigungseinheit 7 in jeder Position der Schwinge 29 verschwenkt und verkippt bleibt. Dies führt dazu, dass die Reinigungseinheit 7 in jeder Position der Schwinge 29, insbesondere bei allen Reinigungselementen 13 und Verschleißzuständen der Reinigungselemente 13, an dem vorbestimmten Auflagepunkt auf der Bodenfläche aufliegt.

Das Federelement erstreckt sich entlang der Längsachse 67, wobei die Projektion der Längsachse 67 des Federelements 33 auf die zu reinigende Bodenfläche und die Projektion der zweiten Schwenkachse 45 auf die zu reinigenden Bodenfläche einen Winkel einschließen. Wie bereits erwähnt kann durch den Winkel des Federelements 33 die Kraft des Federelements 33 in mindestens zwei Komponenten aufgeteilt werden. Durch die Wahl des Winkels kann die Aufteilung der Federkraft je nach Winkelwahl stärker in eine der beiden Richtungen geleitet werden, wodurch sich das System an unterschiedliche Anforderungen anpassen lässt, um eine vorbestimmte Schrägstellung der Reinigungseinheit 7 zu ermöglichen. Bei dem hier vorgegebenen Winkelbereich wird erreicht, dass die Reinigungseinheit 7 in einer Weise um die zweite Schwenkachse 45 verschwenkt und die zweite Schwenkachse 45 geeignet verkippt wird, dass die Richtung des Vortriebs durch das sich drehende Reinigungselement 13 zur Längsrichtung der Bodenreinigungsmaschine 1 und damit der Vorwärtsfahrtrichtung ausgerichtet ist.

Die Verbindung zwischen dem ersten Ende 49 des Federelements 33 und der Schwinge 29 gemessen parallel zu der zu reinigenden Bodenfläche und in Vorwärtsfahrtrichtung gesehen liegt weiter hinten als die Verbindung zwischen dem zweiten Ende 51 des Federelements 33 und dem Gehäuse 9, wobei gemessen quer zur Vorwärtsfahrtrichtung die Verbindung zwischen dem zweiten Ende 51 des Federelements 33 und dem Gehäuse 9 weiter entfernt von dem ersten Verbindungspunkt 41 ist als die Verbindung zwischen dem ersten Ende 49 des Federelements 33 und der Schwinge 29.

Die Projektion der Längsachse 67 des Federelements 33 auf die zu reinigende Bodenfläche und die Projektion der zweiten Schwenkachse 45 auf die zu reinigende Bodenfläche schneiden sich in einem Schnittpunkt 69, und die Projektion des Schnittpunkts 69 ist beabstandet von der Projektion des ersten Verbindungspunkts 41. Schließlich liegen die zweite Schwenkachse 45 und die Längsachse 67 nicht in einer gemeinsamen Ebene. Durch die Lage des Schnittpunkts 69 wird ein Drehmoment erzeugt, das das Gehäuse 9 um den ersten Verbindungspunkt 41 und parallel zur zu reinigenden Bodenfläche verschwenkt. Dies verhindert ein "Klappern" in der Aussparung 57, da der Vorsprung 59 an eine Seite der Aussparung 57 gedrückt wird.

Dadurch, dass die Längsachse 67 und die zweite Schwenkachse 45 nicht in einer gemeinsamen Ebene verlaufen, und durch die zuvor beschriebene Lage der Verbindungen zwischen dem Gehäuse 9 und der Schwinge 29 einerseits und dem Federelement 33 andererseits, sodass die Verbindung zwischen dem ersten Ende 49 des Federelements 33 und der Schwinge 29 weiter hinten als die Verbindung zwischen dem zweiten Ende 51 des Federelements 33 und dem Gehäuse 9 liegt, wobei die Verbindung zwischen dem zweiten Ende 51 des Federelements 33 und dem Gehäuse 9 weiter entfernt von dem ersten Verbindungspunkt 41 ist als die Verbindung zwischen dem ersten Ende 49 des Federelements 33 und der Schwinge 29 wird insgesamt ein Drehmoment erzeugt, das das Gehäuse 9 um die zweite Schwenkachse 45 mit dem in Vorwärtsfahrtrichtung gesehen hinteren und dem ersten Verbindungspunkt 41 näheren Abschnitt zur zu reinigenden Bodenfläche drückt. Wenn zusätzlich das Reinigungselement 13 derart drehend angetrieben ist, dass es sich auf der Seite des ersten Verbindungspunkts 41 entgegen der Vorwärtsfahrtrichtung bewegt, wird so ein resultierender Vortrieb in Vorwärtsfahrtrichtung erzielt.

Zusammenfassend kann also festgestellt werden, dass bei der erfindungsgemäßen Bodenreinigungsmaschine 1 für alle Reinigungselemente 13 der Anpressdruck, der auf die zu reinigende Bodenfläche ausgeübt wird, und die Schrägstellungskraft des Reinigungselements 13 geeignet eingestellt werden können.

### Bezugszeichenliste:

- 1: Bodenreinigungsmaschine
- 3: Rahmen
- 5: Fahrwerk
- 7: Reinigungseinheit
- 9: Gehäuse
- 11: Drehachse
- 13: Reinigungselement
- 15: Reinigungselementantrieb
- 17: Maschinengehäuse
- 18: Haltegriff
- 19: erste Fahrachse
- 21: zweite Fahrachse
- 23: erstes Rad
- 25: zweites Rad
- 27: drittes Rad
- 29: Schwinge
- 31: erste Schwenkachse
- 33: Federelement
- 35: Verstellelement
- 37: erstes Kupplungsteil
- 39: zweites Kupplungsteil
- 41: erster Verbindungspunkt
- 43: zweiter Verbindungspunkt
- 45: zweite Schwenkachse
- 47: Ebene
- 49: erstes Ende
- 51: zweites Ende
- 53: erster Befestigungselement
- 55: zweiter Befestigungselement
- 57: Aussparung
- 59: Vorsprung
- 61: Erstreckungsrichtung
- 63: erster Abstand
- 65: zweiter Abstand
- 67: Längsachse
- 69: Schnittpunkt

## Patentansprüche

1. Bodenreinigungsmaschine (1) mit
einem Rahmen (3),
einem an dem Rahmen (3) angeordneten Fahrwerk (5) zum Bewegen der Bodenreinigungsmaschine (1) über eine zu reinigende Bodenfläche,
wobei das Fahrwerk (5) wenigstens drei Räder (23, 25, 27) aufweist, von denen zwei in einer Vorwärtsfahrrichtung gesehen voneinander beabstandete Drehachsen haben,
einer Reinigungseinheit (7) mit einem Gehäuse (9) und einem gegenüber dem Gehäuse (9) um eine Drehachse (11) drehend angetriebenem Reinigungselement (13), wobei das Reinigungselement (13) ausgebildet ist, mit der zu reinigenden Bodenfläche einzugreifen, und sich die Drehachse (11) bei einem Eingriff des Reinigungselements (13) mit der zu reinigenden Bodenfläche von der zu reinigenden Bodenfläche nach oben erstreckt,
einer Schwinge (29), die um eine erste Schwenkachse (31) schwenkbar an dem Rahmen (3) gehaltert ist,
wobei das Gehäuse (9) ein erstes Kupplungsteil (37) und ein davon beabstandetes zweites Kupplungsteil (39) aufweist,
wobei die Schwinge (29) mit dem ersten Kupplungsteil (37) verbunden ist, sodass ein erster Verbindungspunkt (41) gebildet wird, und die Schwinge (29) mit dem zweiten Kupplungsteil (39) verbunden ist, sodass ein zweiter Verbindungspunkt (43) gebildet wird,
wobei die Schwinge (29) an dem ersten Verbindungspunkt (41) mit dem ersten Kupplungsteil (37) um eine durch den ersten Verbindungspunkt (41) verlaufende zweite Schwenkachse (45) schwenkbar verbunden ist und wobei die zweite Schwenkachse (45) in dem ersten Verbindungspunkt (41) gegenüber der Schwinge (29) oder dem Gehäuse (9) in einer Ebene (47) verkippbar ist,
wobei die Schwinge (29) an dem zweiten Verbindungspunkt (43) um die zweite Schwenkachse (45) schwenkbar mit dem zweiten Kupplungsteil (39) verbunden ist und wobei die zweite Schwenkachse (45) an dem zweiten Verbindungspunkt (43) gegenüber der Schwinge (29) oder dem Gehäuse (9) in der Ebene (47) verschiebbar ist und
wobei ein Federelement (33) vorgesehen ist, dessen erstes Ende (49) mit der Schwinge (29) verbunden ist und dessen zweites Ende (51) mit dem Gehäuse (9) verbunden ist, wobei die Linie zwischen dem Punkt, an dem das Federelement (33) mit der Schwinge (29) verbunden ist, und dem Punkt, an dem das Federelement (33) mit dem Gehäuse (9) verbunden ist, und die zweite Schwenkachse (45) sich nicht in einer gemeinsamen Ebene erstrecken und wobei die Verbindung zwischen dem Federelement (33) und der Schwinge (29) zur zweiten Schwenkachse (45) einen kleineren Abstand gemessen parallel zur zu reinigenden Bodenfläche aufweist als die Verbindung zwischen dem Federelement (33) und dem Gehäuse (9).

2. Bodenreinigungsmaschine (1) nach Anspruch 1, wobei das erste Kupplungsteil (37) an dem ersten Verbindungspunkt (41) kardanisch an der Schwinge (29) gehaltert ist.

3. Bodenreinigungsmaschine (1) nach Anspruch 1 oder 2, wobei eine Vorspannung, unter der das Federelement (33) zwischen der Schwinge (29) und dem Gehäuse (9) steht, verstellbar ist.

4. Bodenreinigungsmaschine (1) nach einem der vorhergehenden Ansprüche, wobei sich das Federelement (33) entlang einer Längsachse (67) erstreckt,
wobei die Projektion der Längsachse (67) des Federelements (33) auf die zu reinigende Bodenfläche und die Projektion der zweiten Schwenkachse (45) auf die zu reinigenden Bodenfläche einen Winkel von 20° bis 70°, vorzugsweise von 30° bis 60°, weiter vorzugsweise 35° bis 50°, einschließen.

5. Bodenreinigungsmaschine (1) nach einem der vorhergehenden Ansprüche, wobei die Verbindung zwischen dem ersten Ende (49) des Federelements (33) und der Schwinge (29) gemessen parallel zu der zu reinigenden Bodenfläche und in Vorwärtsfahrtrichtung gesehen weiter hinten liegt als die Verbindung zwischen dem zweiten Ende (51) des Federelements (33) und dem Gehäuse (9) und,
wobei gemessen quer zur Vorwärtsfahrtrichtung die Verbindung zwischen dem zweiten Ende (51) des Federelements (33) und dem Gehäuse (9) weiter entfernt von dem ersten Verbindungspunkt (41) ist als die Verbindung zwischen dem ersten Ende (49) des Federelements (33) und der Schwinge (29).

6. Bodenreinigungsmaschine (1) nach einem der vorhergehenden Ansprüche, wobei die Projektion der Längsachse (67) des Federelements (33) auf die zu reinigende Bodenfläche und die Projektion der zweiten Schwenkachse (45) auf die zu reinigende Bodenfläche sich in einem Schnittpunkt (69) schneiden und der Schnittpunkt (69) einen Abstand zur Projektion des ersten Verbindungspunkts (41) auf die zu reinigende Bodenfläche aufweist und vorzugsweise zwischen dem ersten und zweiten Verbindungspunkt (41, 43) liegt.

7. Bodenreinigungsmaschine (1) nach einem der vorhergehenden Ansprüche, wobei am zweiten Verbindungspunkt (43) einer aus der Schwinge (29) und dem zweiten Kupplungsteil (39) eine Aussparung (57) aufweist und der andere aus der Schwinge (29) und dem zweiten Kupplungsteil (39) einen in der Aussparung (57) angeordneten Vorsprung (59) aufweist.

8. Bodenreinigungsmaschine (1) nach Anspruch 7, wobei sich die Aussparung (57) entlang einer Erstreckungsrichtung (61) erstreckt, wobei bei auf der zu reinigenden Bodenfläche aufliegender Reinigungseinheit (7) die Erstreckungsrichtung (61) in einem Winkel von 75° bis 90°, vorzugsweise von 80° bis 90°, weiter vorzugsweise zwischen 85° und 90° zur zu reinigenden Bodenfläche verläuft.

9. Bodenreinigungsmaschine (1) nach einem der vorhergehenden Ansprüche, wobei das Federelement (33) ausgestaltet ist, eine Zugkraft auszuüben, sodass die Reinigungseinheit (7) um einen Neigungswinkel geneigt auf der zu reinigenden Bodenfläche aufliegt, wobei der Neigungswinkel maximal 15°, vorzugsweise maximal 10°, weiter vorzugsweise maximal 5° beträgt.

10. Bodenreinigungsmaschine (1) nach einem der vorhergehenden Ansprüche, wobei das Federelement (33) ausgestaltet ist zu bewirken, dass die Reinigungseinheit (7) derart geneigt auf der zu reinigenden Bodenfläche aufliegt, dass ein Anlagepunkt, an dem bei auf der zu reinigenden Bodenfläche aufliegenden und rotierenden Reinigungselement (13) dessen äußerer Rand der Oberseite den geringsten Abstand zur zu reinigenden Bodenfläche hat, in einer Vorwärtsfahrtrichtung der Bodenreinigungsmaschine (1) gesehen hinter der zweiten Schwenkachse (45) liegt.

11. Bodenreinigungsmaschine (1) nach Anspruch 10, wobei, wenn das Reinigungselement (13) angetrieben wird und mit der Bodenfläche eingreift, ein Vortrieb entlang der Vorwärtsfahrtrichtung erzeugt wird.
